# FASCICULE DE BREVET EUROPEEN

(11) **EP 1 188 995 B1**
(45) Date de publication et mention de la délivrance du brevet: **29.11.2006**
(21) Numéro de dépôt: 00440247.5
(22) Date de dépôt: 19.09.2000
(51) Int. Cl.: F25B 21/04, B67D 1/08

(54) **Dispositif de refroidissement ou de réchauffement d'un récipient de liquide alimentaire**
Vorrichtung zum Kühlen oder Heizen eines Behälter von flüssigem Lebensmittel
Device for cooling or heating a container of liquid food

(43) Date de publication de la demande: 20.03.2002
(73) Titulaire: Ancel, Thierry, 68000 Colmar (FR)
(72) Inventeur: Ancel, Thierry, 68000 Colmar (FR)
(74) Mandataire: Geismar, Thierry

(56) Documents cités:
- EP-A- 0 278 884
- DE-A- 19 753 036
- DE-U- 8 806 717
- FR-A- 1 330 745
- FR-A- 2 162 391
- FR-A- 2 609 880
- FR-A- 2 759 774
- FR-A- 2 793 007
- US-A- 2 991 628
- US-A- 3 078 682
- US-A- 4 274 262
- US-A- 4 757 920
- US-A- 6 082 114

## Description

La présente invention concerne le domaine de la mise ou du maintien en température de produits alimentaires, notamment du type visqueux ou liquide, et a pour objet un dispositif de refroidissement, de réchauffement ou de maintien en température d'un récipient contenant un liquide ou une matière pâteuse alimentaire.

La présente invention concerne plus particulièrement le refroidissement des mini-fûts de bière ou de boissons analogues, alcooliques ou non alcooliques, des poches ou contenants souples étanches à sauces ou analogues ou de bonbonnes d'eau.

Le refroidissement de ces récipients est actuellement effectué soit par refroidissement du fût ou de la bonbonne dans une chambre froide ou un meuble réfrigéré dont le volume intérieur est nettement plus grand que le récipient à refroidir, soit par refroidissement instantané du liquide circulant dans un serpentin en inox alimentaire, lui-même plongé dans un liquide réfrigéré par un groupe de refroidissement.

Ces systèmes connus nécessitent un équipement lourd, onéreux et encombrant, souvent peu esthétique et réservé à des débits rapides ou volumineux. Cela se traduit par une installation généralement fixe du système de tirage par et pour des professionnels. Autre inconvénient, ces appareils ne doivent jamais être basculés pendant leur transport, même avant leur première mise en route (présence de gaz caloporteur, par exemple du fréon-nom déposé).

D'autre part pour mettre en oeuvre ces deux types de systèmes de refroidissement, il est indispensable d'utiliser des groupes de refroidissement qui intègrent des gaz frigorigènes, source de pollution.

On comprend donc aisément que ces installations ne peuvent être accessibles ni au grand public, ni aux petits cafetiers, hôteliers ou restaurateurs ne débitant que de faibles volumes de boissons.

Par ailleurs, ces systèmes et installations connus présentent une efficacité de refroidissement faible, tant en terme de vitesse de refroidissement que du rapport volume refroidi / consommation électrique, fonctionnent en continu et ne comportent aucun moyen de mise hors service automatique lorsqu'ils sont vides ou non sollicités.

Par le document FR-A-2 609 880, on connaît déjà un dispositif de refroidissement, de réchauffement et/ou de maintien en température selon le préambule de la revendication 1, plus particulièrement un dispositif de régulation de régulation de température pour une bouteille de vin.

Ce document divulgue une première alternative de réalisation dans laquelle l'unique élément Peltier est en contact avec une plaque métallique formant dispositif de transfert de chaleur.

Toutefois, le contact de cette plaque avec le contenant à réguler en température n'est pas intime, voire discontinu par rapport à la surface de cette plaque, du fait notamment de la présence d'une partie plate centrale.

Ce document développe également une seconde alternative de réalisation dans laquelle plusieurs éléments Peltier sont prévus, associés à un dispositif souple de transfert de chaleur sous la forme d'une membrane en forme de tore rempli de liquide caloporteur (par exemple de l'eau), qui assure l'interface entre la bouteille et les éléments Peltier.

Une telle enveloppe présente, notamment par rapport à une plaque métallique, une certaine inertie thermique retardant la diffusion surfacique de la chaleur ou du froid et nécessite, en outre, un dispositif additionnel complexe pour vider au moins partiellement l'enveloppe et permettre l'extraction ou la mise en place de la bouteille (obligeant également de disposer d'une quantité additionnelle de liquide caloporteur).

Par ailleurs, aucune des alternatives constructives précitées ne permet la réception de contenants pourvus de moyens d'extraction du contenu in situ.

Par le document DE-A-19753036, on connaît un dispositif de rafraîchissement d'un contenant de faible taille en forme de canette métallique. Ce dispositif se présente sous la forme d'un corps creux cylindrique, ouvert sur le dessus, recevant la canette à refroidir et comportant un unique élément Peltier qui est en contact avec un coussinet conducteur souple. Ce dernier est associé, au niveau de sa face tournée vers la canette, à une tôle de contact à surface cylindrique contre laquelle la canette est sollicitée élastiquement.

Néanmoins, du fait de la surface de contact cylindrique réduite entre l'unique élément Peltier et la canette, cette dernière est refroidit de manière inhomogène et l'absence de fermeture supérieure du corps creux réduit l'isolation thermique de ce dernier. De plus, un transfert thermique efficace n'est possible qu'avec des contenants à forme extérieure exactement adaptée à celle de la tôle de contact et aucun moyen de positionnement ou d'orientation du contenant dans le corps creux n'est prévu.

La présente invention a pour but de surmonter les limitations précitées et de fournir un dispositif selon le préambule de la revendication 1 adapté à des contenants munis de moyens d'extraction de leur contenu in situ, qui assure une régulation efficace de la température, tout en autorisant une mise en place précise et une extraction aisée du contenant.

Le but précité est atteint selon l'invention grâce à un dispositif du type ci-dessus faisant état des caractéristiques additionnelles mentionées dans la partie caractérisante de la revendication 1.

Le dispositif selon l'invention consiste donc en un système de refroidissement à éléments thermoélectriques à effet Peltier agissant par l'intermédiaire de plaques métalliques sur des corps de rembourrages sous forme d'enveloppes préformées, semi-rigides ou rigides afin d'en limiter la déformation. Ces enveloppes se mettent en contact immédiat avec le fût ou le récipient lors de la fermeture et permettent d'obtenir un appareil comprenant un corps avec une embase solide sur laquelle est fixée une partie mobile faisant office de système d'ouverture.

On peut ainsi déposer le fût ou tout autre récipient à refroidir dans le dispositif ou l'appareil, avec son unité ou système de débit. En rabattant la ou les parties mobiles, la paroi de refroidissement vient épouser la forme de ce dernier et met en contact la source de froid avec le récipient à réfrigérer aboutissant ainsi à un refroidissement efficace et à une réduction des volumes morts.

La régulation de la température est contrôlée par un thermostat dont la sonde est placée sous l'embase du récipient placé dans le corps creux. La sonde est maintenue en contact permanent avec le récipient à réfrigérer.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en coupe transversale verticale d'un dispositif selon l'invention selon la ligne A-A de la figure 2;
la figure 2 est une vue en coupe transversale horizontale d'un dispositif conforme à l'invention selon 1 ligne B-B de la figure 1 ;
la figure 3 est une vue similaire à celle de la figure 2, la partie mobile formant porte étant ouverte ;
1a figure 4 est une vue élévation latérale d'un appareil selon l'invention tel que représenté aux figures 1 et 2, et,
la figure 5 est une vue partielle en coupe représentant une variante de réalisation d'un élément de dissipation de la chaleur.

Comme le montrent les figures 1 à 4 des dessins annexés, le dispositif de refroidissement, de réchauffement et/ou de maintien en température d'un récipient R contenant un liquide alimentaire ou analogue, est essentiellement constitué d'une part, par un corps creux fermé 1 thermiquement isolé, destiné à contenir ledit récipient, monté sur une structure support 1' et comprenant une partie mobile ou escamotable 2 formant porte d'accès ou couvercle et, d'autre part, par plusieurs éléments thermoélectriques 3, 3', 3", 3'" à effet Peltier, montés dans la paroi du corps creux 1 et associés à un circuit 6, 7, 8 d'alimentation électrique et de régulation de la température du récipient R contenu dans ledit corps creux 1.

Conformément à l'invention, chaque élément à effet Peltier 3, 3', 3", 3'" est en contact avec ou monté sur, d'une part, une plaque métallique 4, 4' recouvrant une partie de la face interne de la paroi du corps creux 1 et sur laquelle est formée ou rapportée un corps de rembourrage 5, 5' composé ou renfermant un matériau légèrement déformable et thermiquement conducteur, dont la conformation est adaptée aux dimensions et à la forme du récipient R destiné à être reçu dans le corps creux 1, pour un contact intime avec ledit récipient R sur une grande partie de la surface extérieure de ce dernier et, d'autre part, avec un élément 9, 10 de dissipation de la chaleur dans le milieu extérieur, présentant une grande surface d'échange, et en ce que le circuit d'alimentation électrique et de régulation 6, 7, 8 comprend un moyen de coupure automatique de l'alimentation électrique en l'absence de récipient (R) dans le corps creux 1 et/ou de dépassement de la valeur de consigne.

De plus, le corps creux 1 présente au moins une première ouverture 12 pour le passage d'un conduit de déversement du contenu du récipient R, faisant partie d'une unité de débit ou d'extrusion montée sur ledit récipient R, et au moins une seconde ouverture 13 pour le passage d'un organe de commande de ladite unité, lesdites ouvertures 12, 13 étant ménagées chacune pour moitié dans la partie mobile 2 et dans la partie fixe complémentaire 1" du corps creux 1.

Préférentiellement le moyen de coupure automatique consiste en une sonde thermostatique 6 intégrée à une pièce de contact 6' thermiquement conductrice et montée sur un ressort 6", lequel repose ou est fixé sur un plot ou une surface de contact 7 sur lequel ou laquelle vient en appui une borne de contact de ladite sonde thermostatique 6 lors de la compression du ressort 6", de manière à former une portion de circuit électrique série, ledit moyen de coupure automatique étant situé au niveau du fond du volume délimité par le corps creux 1 et ladite pièce de contact 6' étant proéminente vers l'intérieur dudit volume par rapport audit fond, en l'absence de récipient R, sous l'action élastique du ressort 6".

Le corps creux 1 présentera une taille adaptée à celle du récipient R à contenir et une forme similaire ou non à ce dernier (parallélépipédique, cylindrique, rond ou oblong), la forme du volume intérieur étant le cas échéant adaptable à des récipients de formes variées et différent ou non de la forme extérieure.

Selon un mode de réalisation préférentiel de l'invention, le corps creux 1 présente une forme cylindrique à section circulaire, comprenant quatre éléments à effet Peltier 3, 3', 3", 3'" ou quatre paires d'éléments à effet Peltier répartis uniformément sur le pourtour dudit corps creux 1 et montés sur deux plaques métalliques 4 et 4' complémentaires s'étendant chacune sur une demi-circonférence de la face interne de la paroi dudit corps creux 1 et solidarisées respectivement avec la partie mobile 2 et avec la partie fixe complémentaire 1" dudit corps creux 1.

Avantageusement, les corps de rembourrage 5, 5' sont montés de manière amovible sur les plaques métalliques 4, 4', plusieurs jeux de corps 5, 5' interchangeables de formes et de tailles différentes pouvant être associés audit dispositif pour la réception de récipients R d'encombrements variés.

Conformément à une première variante de réalisation, représentée aux figures 1 à 4, les éléments de dissipation de la chaleur consistent en des échangeurs thermiques à ailettes 9 s'étendant dans des conduits verticaux de circulation d'air 9' ménagés dans l'épaisseur de la paroi du corps creux 1 et convergents sous ledit creux 1 au niveau d'une soufflante 11 ou d'une cavité 11' renfermant une soufflante 11 générant un flux d'air forcé ascendant dans lesdits conduits 9', ces derniers débouchant à l'extérieur en aval des échangeurs à ailettes 9 au niveau d'ouvertures obturées par des grilles 9" ou analogues.

Conformément à une seconde variante de réalisation, représentée partiellement à la figure 5 des dessins annexés, les éléments de dissipation de la chaleur consistent en des portions crénelées, nervurées ou cannelées 10 d'un revêtement métallique extérieur de la paroi du corps creux 1, une soufflante étant le cas échéant prévue sous le corps creux 1 pour provoquer une circulation d'air forcée au niveau desdites portions.

La transmission de la chaleur ou du froid de ou vers les portions crénelées 10 s'effectue par une pièce de transmission 10' formant pont thermique, ces différentes portions pouvant éventuellement être jointives et être soumises à un flux d'air forcé le long de ses rainures verticales (à l'intérieur de la carcasse métallique, dans des canaux 9' par exemple).

La paroi du corps creux 1 consiste essentiellement en deux couches, à savoir une couche intérieure en un matériau thermoisolant (en hachuré sur les figures 1 à 3), par exemple du polystyrène expansé, et une couche extérieure en un matériau structurant et d'habillage, préférentiellement métallique, formant la carcasse dudit corps creux 1.

Cette carcasse peut se prolonger vers le bas sous le corps creux 1, pour former les montants de la structure support 1' et les piétements 1"" du dispositif ou de l'appareil selon l'invention, ces derniers éléments 1' et 1"" étant situés dans le prolongement et dans la surface de projection plane verticale de ce dernier et les piétements 1"" étant disposés à la périphérie extérieure de ladite surface pour obtenir une stabilité maximale pour un encombrement minimal (arrangement des éléments constitutifs du dispositif en une structure verticale). Entre les piétements 1"" s'étendent des ouvertures autorisant une bonne aspiration d'air par la soufflante 11.

L'alimentation électrique du dispositif pourra être réalisée par simple branchement au réseau ou à un générateur mobile par un cordon 17 adopté, le dispositif comprenant un module 8 d'alimentation stabilisée, autorisant une inversion du sens ou de la polarité d'alimentation, disposé sous le corps creux 1 et sur la structure support 1' et soumis à un flux d'air forcé généré par la soufflante 11.

Dans le cas d'une utilisation en tant que dispositif de chauffage, les éléments de dissipation de la chaleur 9, 10' feront office d'éléments d'évacuation de frigories.

Comme le montrent également les figures 1 et 4, des dessins annexés, le corps creux 1 cylindrique est fermé au niveau de son extrémité supérieure par une portion de paroi hémisphérique 1"'.

Pour augmenter d'avantage encore la vitesse de réchauffement ou de refroidissement, le dispositif selon l'invention peut, en outre, comporter une soufflante montée dans le corps creux 1 et pouvant générer un flux d'air forcé dans le volume intérieur de ce dernier non représentée.

Pour éviter les épanchements de liquides lors de leur soutirage ou de fuites, il peut, en outre, être prévu un ramasse gouttes amovible 14 disposé sous la première ouverture 12.

Préférentiellement le panneau de commande du dispositif ne comportera que deux organes de manière à en permettre une utilisation aisée et sans mode d'emploi fastidieux, à savoir un bouton marche/arrêt 15 et un sélecteur mécanique ou électronique 16 permettant de programmer la température désirée (Fig. 4).

A titre de réalisation pratique, mais non limitative, il est procédé ci-après, en relation avec les figures 1 à 4, à une description plus détaillée d'un dispositif ou appareil selon l'invention présentant autour d'une charnière 2', muni d'un moyen de verrouillage 2" en position fermée (par exemple du type magnétique, à enclenchement élastique, à crochet ou analogue), pour autoriser la mise en place de récipients R pouvant être reçus par le volume intérieur du corps creux 1.

Sur les faces intérieures des parois de la porte 2 et de la partie fixe 1' sont fixés deux plaques métalliques incurvées 4 et 4', éventuellement recouvertes de matériaux de rembourrage 5, 5', par exemple sous la forme de deux enveloppes semi-rigides contenant un liquide caloporteur, lorsque la taille ou la forme du récipient R le rend nécessaire.

Ces deux corps 5 et 5', enveloppent le récipient R dont il convient de modifier la température et la modification de la température de ces enveloppes est obtenue par éléments thermoélectriques à effet Peltier 3, 3', 3", 3'", dont le nombre peut varier de deux à huit en fonction de la puissance recherchée. Ces derniers sont disposés à intervalles réguliers sur la périphérie intérieure de la partie fixe 1" et de la porte 2, à 90° l'un par rapport à l'autre en présence de quatre éléments ou de quatre paires d'élément disposé en 2 X 4 éléments sur deux niveaux différents.

Pour chaque élément thermoélectrique à effet Peltier, un échangeur à ailettes 9 est rapporté, avec une orientation verticale, sur la partie chaude de l'élément. Ces échangeurs 9 sont placés dans des conduits latéraux 9', aménagés dans la partie externe de la partie fixe du corps 1 et de la porte 2, et destinés à l'évacuation des calories ou des frigories et dans lesquels un flux d'air forcé circule grâce à un ventilateur tangentiel 11 placé dans une cavité 11' sur le corps creux 1. Le ventilateur tangentiel 11 refroidit également le module d'alimentation électrique 8 redressée, stabilisée et régulée. Des ouvertures, pratiquées dans la partie haute de l'appareil et fermées par des grilles 9", sont prévues au bout de chaque conduit 9' afin de laisser s'échapper l'air ainsi réchauffé ou refroidi.

Un module d'alimentation électrique régulée et stabilisée 8 à destination des éléments à effet Peltier 3, 3', 3" et 3'" est également placé dans ladite cavité 11'. L'alimentation de celui-ci se fait par un cordon 17 s'adaptant au courant fourni sur le secteur du réseau, celle-ci étant en conformité avec le pays dans lequel l'appareil sera utilisé.

Un bouton marche/arrêt 15 est prévu, ainsi qu'un thermostat ou sélecteur 16 qui peut être soit mécanique, soit électronique. Une cavité 6'" est prévue à la base du corps creux 1 pour permettre le logement de la pièce métallique 6', montée sur un ressort 6", et recevant la sonde 6 du thermostat 13. Cet ensemble s'appuie sur un contact 7 placé en série avec le bouton marche/arrêt 15.

Lorsque l'on dispose un récipient R à l'intérieur de l'appareil, celui-ci appuie sur la pièce 6' et actionne le contact 7 qui permet l'alimentation. La sonde du thermostat se trouve incorporée dans la pièce 6' placée sous le récipient à réfrigérer ce qui lui permet d'être en contact permanent avec celui-ci. On considère que le récipient R est totalement froid lorsque la sonde 6 reçoit son information.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de refroidissement, de réchauffement et/ou de maintien en température d'un récipient (R) contenant un liquide alimentaire ou analogue, essentiellement constitué d'une part, par un corps creux fermé (1) thermiquement isolé, destiné à contenir ledit récipient, monté sur une structure support (1') et comprenant une partie mobile ou escamotable (2) formant porte d'accès ou couvercle et une partie fixe complémentaire (1") et, d'autre part, par au moins un élément thermoélectrique (3, 3', 3", 3'") à effet Peltier, monté dans la paroi du corps creux (1) et associé à un circuit (6, 7, 8) d'alimentation électrique et de régulation de la température du récipient (R) contenu dans ledit corps creux (1), le ou chaque élément à effet Peltier (3, 3', 3", 3"') en contact avec ou monté sur, d'une part, une plaque métallique (4, 4') recouvrant une partie de la face interne de la paroi du corps creux (1) et, d'autre part, un élément (9, 10) de dissipation de la chaleur dans le milieu extérieur, présentant une grande surface d'échange, et **en ce que** le circuit d'alimentation électrique et de régulation (6, 7, 8) comprend un moyen de coupure automatique de l'alimentation électrique en l'absence de récipient (R) dans le corps creux (1) et/ou de dépassement de la valeur de consigne,
dispositif **caractérisé :**
- **en ce que** le corps creux (1) est adapté pour recevoir un récipient (R) sur lequel est montée une unité de débit ou d'extrusion avec un organe de commande, tel qu'un mini-fût de bière ou analogue ;
- **en ce que** le corps creux (1) présente au moins une première ouverture (12) pour le passage d'un conduit de déversement du contenu du récipient (R), faisant partie de l'unité de débit ou d'extrusion montée sur ledit récipient (R), et au moins une seconde ouverture (13) pour le passage de l'organe de commande de ladite unité, lesdites ouvertures (12, 13) étant ménagées chacune pour moitié dans la partie mobile (2) et dans la partie fixe complémentaire (1") du corps creux (1) ;
- **en ce qu'**il comporte plusieurs éléments à effet Peltier (3, 3', 3", 3"'), en contact ou montés sur plusieurs plaques métalliques (4, 4'), et,
- **en ce que** sur chaque plaque métallique (4, 4') est formée ou rapportée, un corps de rembourrage (5, 5') composé ou renfermant un matériau légèrement déformable et thermiquement conducteur, dont la conformation est adaptée aux dimensions et à la forme du récipient (R) destiné à être reçu dans le corps creux (1), pour un contact intime avec ledit récipient (R) sur une grande partie de la surface extérieure de ce dernier.

2. Dispositif selon la revendication 1 **caractérisé en ce que** les corps de rembourrage (5, 5') sont montés de manière amovible sur les plaques métalliques (4, 4'), plusieurs jeux de corps (5, 5') interchangeables de formes et de tailles différentes pouvant être associés audit dispositif pour la réception de récipients (R) d'encombrements variés.

3. Dispositif selon l'une quelconque des revendications 1 et 2, **caractérisé en ce que** le corps creux (1) présente une forme cylindrique à section circulaire, comprenant quatre éléments à effet Peltier (3, 3', 3", 3'") ou quatre paires d'éléments à effet Peltier répartis uniformément sur le pourtour dudit corps creux (1) et montés sur deux plaques métalliques (4 et 4') complémentaires s'étendant chacune sur une demi-circonférence de la face interne de la paroi dudit corps creux (1) et solidarisées respectivement avec la partie mobile (2) et avec la partie fixe complémentaire (1") dudit corps creux (1).

4. Dispositif selon l'une quelconque des revendications 1 à 3, **caractérisé en ce que** les éléments de dissipation de la chaleur consistent en des échangeurs thermiques à ailettes (9) s'étendant dans des conduits verticaux de circulation d'air (9') ménagés dans l'épaisseur de la paroi du corps creux (1) et convergents sous ledit creux (1) au niveau d'une soufflante (11) ou d'une cavité(11') renfermant une soufflante (11) générant un flux d'air forcé ascendant dans lesdits conduits (9'), ces derniers débouchant à l'extérieur en aval des échangeurs à ailettes (9) au niveau d'ouvertures obturées par des grilles (9") ou analogues.

5. Dispositif selon l'une quelconque des revendications 1 à 3, **caractérisé en ce que** les éléments de dissipation de la chaleur consistent en des portions crénelées, nervurées ou cannelées (10) d'un revêtement métallique extérieur de la paroi du corps creux (1), une soufflante étant le cas échéant prévue sous le corps creux (1) pour provoquer une circulation d'air forcée au niveau desdites portions.

6. Dispositif selon l'une quelconque des revendications 4 et 5, **caractérisé en ce qu'**il comprend un module (8) d'alimentation stabilisée, autorisant une inversion du sens ou de la polarité d'alimentation, disposé sous le corps creux (1) et sur la structure support (1') et soumis à un flux d'air forcé généré par la soufflante (11).

7. Dispositif selon l'une quelconque des revendications 1 à 6, **caractérisé en ce qu'**il comporte une soufflante montée dans le corps creux (1) et pouvant générer un flux d'air forcé dans le volume intérieur de ce dernier.

8. Dispositif selon l'une quelconque des revendications 3 à 7, **caractérisé en ce que** le corps creux (1) cylindrique est fermé au niveau de son extrémité supérieure par une portion de paroi hémisphérique (1'").

9. Dispositif selon la revendication 8, **caractérisé en ce qu'**il comporte, en outre, un ramasse-goutte amovible (14) disposé sous la première ouverture (12).

## Claims

1. Apparatus for cooling, heating, and/or maintaining the temperature of a receptacle (R) containing a liquid foodstuff or the like, said apparatus being essentially constituted firstly by a thermally insulated closed hollow body (1) that is designed to contain said receptacle, that is mounted on a support structure (1') and that comprises a moving or retractable portion (2) forming an access door or a lid and a complementary stationary portion (1"), and secondly by at least one Peltier-effect thermoelectric element (3, 3', 3", 3"') mounted in the wall of the hollow body (1) and associated with a power supply and temperature regulation circuit (6, 7, 8) for electrically powering it and for regulating the temperature of the receptacle (R) contained in said hollow body (1), the or each Peltier-effect element (3, 3', 3", 3"') being in contact with or mounted on firstly a metal plate (4, 4') covering a portion of the inside face of the wall of the hollow body (1) and secondly an element (9, 10) that dissipates heat to the outside environment and that presents a large heat exchange area, the electrical power supply and temperature regulation circuit (6, 7, 8) being provided with means for automatically interrupting the electrical power supply in the absence of a receptacle (R) in the hollow body (1) and/or in the event that the setpoint value is exceeded;
said apparatus being **characterized:**
- **in that** the hollow body (1) is adapted to receive a receptacle (R) on which a delivery or extrusion unit is mounted together with a control member, such a receptacle being a mini beer keg or the like;
- **in that** the hollow body (1) is provided with at least one first opening (12) for passing a duct for pouring out the contents from the receptacle (R), which duct is part of the delivery or extrusion unit mounted on said receptacle (R), and at least one second opening (13) for passing the control member of said unit, each of said openings (12, 13) being provided half in the moving portion (2) and half in the complementary stationary portion (1") of the hollow body (1) ;
- **in that** it includes a plurality of Peltier-effect elements (3, 3', 3", 3"'), in contact with or mounted on a plurality of metal plates (4, 4'); and
- **in that** a packing body (5, 5') is formed or mounted on each metal plate (4, 4'), which packing body is made of or includes a material that is slightly deformable and that is thermally conductive, the shaping of the packing body being adapted to the dimensions and to the shape of the receptacle (R) that is designed to be received in the hollow body (1), so that said packing body is in intimate contact with said receptacle (R) over a large portion of the outside surface thereof.

2. Apparatus according to claim 1, **characterized in that** the packing bodies (5, 5') are mounted removably on the metal plates (4, 4'), it being possible for a plurality of interchangeable sets of packing bodies (5, 5') of different shapes and sizes to be associated with said apparatus, for the purposes of receiving receptacles (R) of various sizes.

3. Apparatus according to claim 1 or claim 2, **characterized in that** the hollow body (1) presents a cylindrical shape that is circular in section, including four Peltier-effect elements (3, 3', 3", 3"') or four pairs of Peltier-effect elements distributed uniformly around the periphery of said hollow body (1) and mounted on two metal plates (4 and 4') that are mutually complementary, each extending over one half-circumference of the inside face of the wall of said hollow body (1), and that are secured respectively to the moving portion (2) and to the complementary stationary portion (1") of said hollow body (1).

4. Apparatus according to any one of claims 1 to 3, **characterized in that** the heat dissipater elements consist of fin heat exchangers (9) extending in vertical air flow ducts (9') that are provided in the thickness of the wall of the hollow body (1) and that converge under said hollow body (1) at a blower (11) or at a cavity (11') enclosing a blower (11) generating a forced air flow rising inside said ducts (9'), which ducts open out to the outside downstream from the fin heat exchangers (9) at openings closed off by gratings (9") of the like.

5. Apparatus according to any one of claims 1 to 3, **characterized in that** the heat dissipater elements consist of crenellated, ribbed, or fluted portions (10) of an outer metal coating or covering of the wall of the hollow body (1), a blower optionally being provided under the hollow body (1) for forcing air to flow over said portions.

6. Apparatus according to claim 4 or claim 5, **characterized in that** it includes a stabilized power supply module (8) allowing the direction or the polarity of the power supply to be reversed, which module is disposed under the hollow body (1) and on the support structure (1') and is subjected to a forced air flow generated by the blower (11).

7. Apparatus according to any one of claims 1 to 6, **characterized in that** it has a blower mounted in the hollow body (1) and that can generate a forced air flow in the internal volume of said hollow body.

8. Apparatus according to any one of claims 3 to 7, **characterized in that** the cylindrical hollow body (1) is closed at its top end by a hemispherical wall portion (1"').

9. Apparatus according to claim 8, **characterized in that** it further includes a removable drip tray (14) disposed under the first opening (12).

## Patentansprüche

1. Vorrichtung zur Kühlung, Erwärmung und/oder Erhaltung der Temperatur eines Behälters (R), der eine Nahrungsmittel- oder analoge Flüssigkeit enthält, der im wesentlichen einesteils aus einem geschlossenen und wärmeisolierten Hohlkörper (1) besteht, der den besagten Behälter aufnehmen soll, der auf einer Trägerstruktur (1') aufgebaut ist und einen beweglichen oder klappbaren Teil (2) umfaßt, der eine Zugangstür oder einen Deckel bildet und einen ergänzenden feststehenden Teil (1"), und andererseits aus mindestens einem thermoelektrischen Element (3, 3', 3", 3'") mit Peltier-Effekt, das in der Wand des Hohlkörpers (1) montiert und mit einem Stromversorgungs- (6, 7, 8) und Temperaturregelungskreis des im besagten Hohlkörper (1) enthaltenen Behälters (R) verbunden ist, wobei das oder jedes Element mit Peltier-Effekt (3, 3', 3", 3'") in Kontakt mit einesteils einer Metallplatte (4, 4') steht oder darauf montiert ist, die einen Teil der Innenfläche der Wand des Hohlkörpers (1) abdeckt, und andererseits ein Element (9, 10) für die Ableitung der Wärme ins Außenmilieu, das eine große Austauschfläche bietet, und daß der Stromversorgungs- (6, 7, 8) und Temperaturregelungskreis ein Mittel zur automatischen Abschaltung der Stromversorgung bei fehlendem Behälter (R) im Hohlkörper (1) und/oder bei Überschreitung des Sollwerts umfaßt, wobei diese Vorrichtung **dadurch gekennzeichnet ist:**
- **daß** der Hohlkörper (1) für die Aufnahme eines Behälters (R) angepaßt ist, auf den eine Abgabe- oder Preßeinheit mit einem Betätigungsorgan montiert ist, wie ein Mini-Bierfaß oder ein analoger Behälter;
- **daß** der Hohlkörper (1) mindestens eine erste Öffnung (12) für die Durchführung eines Kanals für den Austrag des Inhalts des Behälters (R) aufweist, der Bestandteil der auf den besagten Behälter (R) montierten Abgabe- oder Preßeinheit ist, und mindestens eine zweite Öffnung (13) für die Durchführung des Steuerorgans der besagten Einheit, wobei die besagten Öffnungen (12, 13) jeweils zur Hälfte im beweglichen Teil (2) und im feststehenden ergänzenden Teil (1") des Hohlkörpers (1) gestaltet sind;
- **daß** er mehrere Elemente mit Peltier-Effekt (3, 3', 3", 3'") umfaßt, die in Kontakt mit mehreren Metallplatten (4, 4') stehen oder darauf montiert sind, und
- **daß** auf jeder Metallplatte (4, 4') ein Füllkörper (5, 5') geformt oder angebracht ist, der aus einem leicht verformbaren und wärmeleitfähigem Material besteht oder ein solches umschließt, dessen Formgebung an die Abmessungen und die Form des Behälters (R) angepaßt ist, der im Hohlkörper (1) aufgenommen werden soll, und dies für den engen Kontakt mit dem besagten Behälter (R) auf einem großen Teil seiner Außenfläche.

2. Vorrichtung nach Anspruch 1, **dadurch gekennzeichnet, daß** die Füllkörper (5, 5') abnehmbar auf den Metallplatten (4, 4') montiert sind, wobei mehrere austauschbare Sätze von Füllkörpern (5, 5') in verschiedenen Formen und Größen mit der besagten Vorrichtung für die Aufnahme von Behältern (R) verschiedener Abmessungen verbunden werden können.

3. Vorrichtung nach einem beliebigen der vorstehenden Ansprüche 1 und 2, **dadurch gekennzeichnet, daß** der Hohlkörper (1) eine zylindrische Form mit Kreisquerschnitt aufweist, der vier Elemente mit Peltier-Effekt (3, 3', 3", 3'") umfaßt, oder vier Elementpaare mit Peltier-Effekt, die gleichmäßig auf der Peripherie des besagten Hohlkörpers (1) verteilt sind und auf zwei ergänzende Metallplatten (4 und 4') montiert sind, die sich jeweils über einen halben Umfang der Innenfläche der Wand des besagten Hohlkörpers (1) erstrecken und mit dem beweglichen Teil (2) beziehungsweise dem ergänzenden feststehenden Teil (1") des besagten Hohlkörpers (1) fest verbunden sind.

4. Vorrichtung nach einem beliebigen der vorstehenden Ansprüche 1 bis 3, **dadurch gekennzeichnet, daß** die Elemente für die Wärmeableitung aus Wärmeaustauschern mit Rippen (9) bestehen, die in vertikalen Luftkanälen (9') verlaufen, die in der Wandstärke des Hohlkörpers (1) gestaltet sind und unter dem besagten Hohlkörper (1) an einem Gebläse (11) oder einer Aushöhlung (11') zusammenlaufen, die ein Gebläse (11) umschließt und einen zwangsläufigen aufsteigenden Luftstrom in den besagten Kanälen (9') generiert, wobei letztere unterhalb der Austauscher mit Rippen (9) an Öffnungen nach außen führen, die durch Gitter (9'') oder analoge Vorrichtungen verschlossen sind.

5. Vorrichtung nach einem beliebigen der vorstehenden Ansprüche 1 bis 3, **dadurch gekennzeichnet, daß** die Elemente für die Wärmeableitung aus gezackten, gerippten oder gerieften Abschnitten (10) einer äußeren Metallverkleidung der Wand des Hohlkörpers (1) bestehen, wobei gegebenenfalls ein Gebläse unter dem Hohlkörper (1) vorgesehen ist, damit ein zwangsläufiger Luftumlauf auf Ebene der besagten Abschnitte ausgelöst wird.

6. Vorrichtung nach einem beliebigen der vorstehenden Ansprüche 4 und 5, **dadurch gekennzeichnet, daß** sie ein Modul (8) für stabilisierte Versorgung umfaßt, das eine Umkehr der Richtung oder der Polarität der Versorgung zuläßt, unter dem Hohlkörper (1) und auf der Trägerstruktur (1') angeordnet und einem zwangsläufigen Luftstrom ausgesetzt ist, der vom Gebläse (11) generiert wird.

7. Vorrichtung nach einem beliebigen der vorstehenden Ansprüche 1 bis 6, **dadurch gekennzeichnet, daß** sie ein Gebläse umfaßt, das in den Hohlkörper (1) eingebaut ist und einen zwangsläufigen Luftstrom im Innenraum des Hohlkörpers generieren kann.

8. Vorrichtung nach einem beliebigen der vorstehenden Ansprüche 3 bis 7, **dadurch gekennzeichnet, daß** der Hohlkörper (1) an seinem oberen Ende durch einen halbkugelförmigen Wandabschnitt (1'") geschlossen ist.

9. Vorrichtung nach Anspruch 8, **dadurch gekennzeichnet, daß** sie außerdem einen abnehmbaren Tropfenfänger (11) umfaßt, der unter der ersten Öffnung (12) angebracht ist.
